# EUROPÄISCHE PATENTSCHRIFT

(11) **EP 1 185 786 B1**
(45) Veröffentlichungstag und Bekanntmachung des Hinweises auf die Patenterteilung: **14.09.2005**
(21) Anmeldenummer: 00988600.3
(22) Anmeldetag: 10.11.2000
(51) Int. Cl.: F02M 51/00

(54) **INJEKTOR FÜR UNTER HOCHDRUCK ERFOLGENDER KRAFTSTOFFEINSPRITZUNG**
INJECTOR FOR HIGH-PRESSURE FUEL INJECTION
INJECTEUR DESTINE A L'INJECTION DE CARBURANT SOUS HAUTE PRESSION

(30) Priorität: 24.11.1999 DE 19956522
(43) Veröffentlichungstag der Anmeldung: 13.03.2002
(73) Patentinhaber: ROBERT BOSCH GMBH, 70442 Stuttgart (DE)
(72) Erfinder: HLOUSEK, Jaroslaw, A-5440 Golling (AT)
(74) Vertreter: Hörschler, Wolfram Johannes
(86) Internationale Anmeldenummer: PCT/DE2000/004005
(87) Internationale Veröffentlichungsnummer: WO 2001/038721

(56) Entgegenhaltungen:
- EP-A- 1 338 788
- EP-B- 0 418 601
- EP-B- 0 675 281
- WO-A-01/29407
- US-A- 6 109 542

## Beschreibung

### Technisches Gebiet:

Injektoren für unter extrem hohem Druck stehendem Kraftstoff weisen einen den Einspritzvorgang steuernden Schieber auf, sowie ein in die Brennkammer einer Brennkraftmaschine hineinragende Düsennadel. Zur Ansteuerung der Injektoren werden diese in der Regel mit Magnetventilen bestückt, mit denen sich kürzeste Ansteuerzeiten verwirklichen lassen.

### Stand der Technik:

Aus dem Stand der Technik sind Injektoren für Brennkraftmaschinen bekanntgeworden, die mit Mehrwegeventilen ausgestattet sein können. In der Regel werden zur Ansteuerung der Injektoren Magnetventile verwendet, mit denen sich sehr kurze Schaltzeiten erzielen lassen. Da die Injektoren in bestimmten Injektorbereichen mit Drücken bis zu 1600 bar beaufschlagt werden, um bei extrem hoch verdichtenden Dieselmotoren einen Einspritzvorgang zu erzielen, entstehen an den Flächen, an denen durch bewegte Teile Relativbewegungen auftreten und an den Bauteilen, die Höchstdruckräumen von solchen mit relativ dazu gesehen niedrigeren Drücken trennen, Leckageverluste. Die Leckageverluste treten von Einspritzvorgang zu Einspritzvorgang auf und können sich beispielsweise am Nadeldurchmesser und am Steuerschieberdurchmesser einstellen. Leckageverluste von Kraftstoff in den Brennraum der Zylinder einer Brennkraftmaschine können zum sogenannten "Nachdieseln" nach dem Abstellen der Brennkraftmaschine führen, wenn beispielsweise an der in den Brennraum mündenden Düsennadel Leckageverluste auftreten. Am gegenüberliegenden Ende des Injektors können sich die Leckageverluste hingegen ebensogut einstellen, etwa am als 2/2-Wege-Ventil dienenden Magnetventil.

Ein Kraftstoffinjektor, bei dem die Bewegung einer Ventilnadel durch ein Begrenzungselement mit einem in den Steuerraum hineinragenden hülsenförmigen Ansatz beendet wird, ist in der später veröffentlichten EP-A 1 338 788 beschrieben. Über einen zweiten Steuerraum wirkt der Kraftstoff mit Systemdruck auf das Begrenzungselement. Der Kraftstoffdruck wird dabei durch ein Ventil gesteuert.

Gegenstand der später veröffentlichten WO-A 01/29407 ist ein Steuerventil für Injektoren von Einspritzsystemen für Brennkraftmaschinen. In dem Steuerventil verschließt ein Stellglied, das von einem Aktor über eine hydraulische Übersetzung getätigt wird, eine Öffnung einer fest in das Gehäuse eingepressten Hülse.

### Darstellung der Erfindung:

Mit der erfindungsgemäßen Injektorlösung für höchste Kraftstoffeinspritzdrücke lassen sich Leckageverluste von Einspritzvorgang zu Einspritzvorgang am Düsennadelsitz wirksam verhindern. Die im Bereich der Drossel am magnetseitigen Ende des Injektors auftretenden Verluste stellen lediglich sogenannte Magnetventilsteuermengenverluste dar, die über eine Rücklaufleitung wieder in den Vorratstank zurückgefördert werden können. Ist der Injektor nicht dem Systemdruck unterworfen, so wird durch eine am Magnetventil aufgenommene Schließfeder sichergestellt, daß die Hülse und die Düsennadel in Richtung auf den Düsennadelsitz gedrückt werden und dieser gegen den Brennraum abgeschlossen bleibt. Wird der Injektor hingegen mit Systemdruck beaufschlagt, so ermöglicht der durch den Abzweig in den Düsennadelsteuerraum unter Höchstdruck eintretende Kraftstoff, daß die in den Düsennadelsteuerraum hineinragende Düsennadel an ihrer Stirnseite ebenfalls mit dem hohen Kraftstoffsystemdruck beaufschlagt ist. Da der Durch messer an der Düsennadel an dem steuerraumseitigen Ende größer bemessen ist als am Düsennadelsitz, wird durch die Beaufschlagung des Düsennadelsteuerraums am Ende des Injektorkörpers eine Abdichtwirkung an der Seite der Düse erzielt.

Erst bei Bestromung des im Injektorkörper aufgenommenen Magnetventils folgt eine Drucksenkung im Düsennadelsteuerraum. Dies wird dadurch erzielt, daß die Drosselöffnung magnetventilseitig mit größeren Durchmesser versehen ist, als die Zulaufdrossel zum Düsennadelsteuerraum am gegenüberliegenden Ende des Injektorkörpers. Der Druck im Düsennadelsteuerraum zwischen dem stirnseitigen Ende der Hülse und dem gegenüberliegenden Ende der Düsennadel sinkt ab, die Düsennadel wird durch den am Düsenende nach wie vor anstehenden Hochdruck auf die steuerraumseitige Stirnfläche der Hülse zubewegt, der Einspritzvorgang beginnt. Das Ende des Einspritzvorgangs erfolgt durch einen in der Axialbohrung der Hülse sich einstellenden Druckstoß nach Aufhebung der Bestromung des Magnetventils. Die nach Schließen des Magnetventils in der Axialbohrung der Hülse sich einstellende Druckwelle pflanzt sich durch diese bis in den Düsennadelsteuerraum fort und bewirkt ein blitzartiges Andrücken der Düsennadel an ihren Sitz am brennraumseitigen Ende der Düse. Diese auch als "hammer pipe effect" bezeichnete Druckerhöhung wirkt auf die dem Düsennadelsteuerraum zugewandte Seite der Düsennadel ein, deren Durchmesser größer ist als der Durchmesser der Düsennadel am Düsennadelsitz. Die Düsennadel verschließt die Düsenöffnung durch die Druckerhöhung in der Hülse derart blitzartig, daß die Leckageverluste auf die Magnetventilsteuermenge begrenzt bleiben.

Ein weiterer Vorteil der erfindungsgemäß vorgesehenen Lösung ist in dem Umstand zu erblicken, daß nur eine minimale Anzahl von Bauteilen am Injektor benötigt wird, im wesentlichen handelt es sich um die Düse, das Steuerventil, die Hülse und den Inj ektorkörper.

### Zeichnung:

Anhand der Zeichnung wird die Erfindung nachstehend näher erläutert.

Es zeigt:
- Figur 1: einen Längsschnitt durch den Injektorkörper, der zulaufseitig mit dem Hochdrucksammelraum und ablaufseitig mit dem Vorratstank verbunden ist und
- Figur 2: eine vergrößerte Darstellung des Düsennadelsteuerraums zwischen der den Injektorkörper durchsetzenden Hülse und der Düsennadel.

### Ausführungsvarianten:

In Figur 1 ist ein Längsschnitt durch einen Injektorkörper dargestellt, der zulaufseitig mit einem gemeinsamen Hochdrucksammelraum (common rail) verbunden ist und ferner über eine drucklose Ablaufleitung mit einem Vorratstank in Verbindung steht.

Der Injektorkörper 1 ist von einer sich in seiner axialen Richtung erstreckenden Bohrung durchzogen, in die eine Hülse 2 eingelassen ist. Die Hülse 2 ihrerseits ist mit einer axialen Bohrung 17 versehen und ist in zwei Durchmesserbereiche mit relativ zum Injektorkörper unterschiedlichem Spiel unterteilbar. In einem ersten Durchmesserbereich 4, der sich im Injektorkörper 1 von einer Anlaufdrossel 16 im oberen Bereich zu einem Kegelsitzanschlag 11 im Bereich der Düse 5 erstreckt, hat die Hülse 2 im Injektorkörper 1 ein Spiel von > 0,01 mm, wobei der Durchmesser der Bohrung 17 in der sich axial erstreckenden Hülse im Bereich von 1,5mm liegt.

Im sich vom Kegelsitzanschlag 11 bis zur Hülsenstirnseite erstreckenden Durchmesserbereich 3 ist die Hülse 2 annähernd spielfrei gelagert und zwar mit einem Spiel von <0,01 mm, was sehr hohe Anforderungen an die Rundlaufgenauigkeit und die Bearbeitungsgüte des Hülsenbauteils 2 stellt.

Der die Hülse 2 aufnehmende Injektorkörper 1 weist an seinem in den Brennraum einer Brennkraftmaschine hineinragenden Bereich eine Düse 5 auf, die ihrerseits eine Düsennadel 8 umschließt. Die Düse 5 kann mittels eines gestrichelt dargestellten Zentrierstiftes 25 relativ zum Injektorkörper 1 ausgerichtet werden, wobei neben der Verwendung eines Zentrierstiftes 25 zur Ausrichtung auch andere Zentrierkörper verwendet werden können. Im oberen Bereich des Injektorkörpers 1 ist ein als Magnetventil 6 ausgebildetes 2/2-Wege-Ventil ausgeführt. Das Magnetventil 6 wirkt auf ein Kugelventil 15 ein, welches oberhalb der in den Injektorkörper 1 eingelassenen Hülse 2 angeordnet, deren Drosselöffnung 16 verschließt. Das Magnetventil 6 ist über eine Steuereinheit 19 ansteuerbar, die in Figur 1 nur schematisch angedeutet mit dem Magnetventil 6 verbunden ist und dieses ansteuert.

Die Beaufschlagung des Injektorkörpers 1 des Injektors für die Einspritzung von Kraftstoff unter Höchstdrücken von mehr als 1600 bar erfolgt über eine Zulaufleitung 20. Über den Hochdruckzulauf 20 ausgehend vom Hochdrucksammelraum 22 (common rail) stehen der Hochdrucksammelraum 22 über die Zulaufmündung 20.1 und die sich daran anschließende Bohrung 20.2 im Injektorkörper 1 miteinander in Verbindung. Aus einem Vorratstank 24 wird Kraftstoff mittels einer Hochdruckpumpe 23 in den Hochdrucksammelraum 22 gefördert, von dem die einzelnen an die verschiedenen Injektoren abzweigenden Hochdruckzuläufe 20 aufgenommen sind. In der dargestellten Ausführungsvariante können über den Hochdrucksammelraum 22 (common rail) beispielsweise vier Injektoren an einer Brennkraftmaschine mit unter extrem hohem Druck stehendem Kraftstoff versorgt werden. Daneben ist es natürlich ohne weiteres möglich am Hochdrucksammelraum 22 auch Abzweige zu sechs oder auch acht Injektoren für 6- oder 8-Zylinder Brennkraftmaschinen vorzusehen.

Im oberen Bereich des Injektorkörpers 1 befindet sich das bereits erwähnte Magnetventil 6, welches am Kugelsitz 15 die Ablaufdrossel 16 der Hülse 2 verschließt bzw. bei Bestromung wieder freigibt. Bei der Freigabe der Ablaufdrossel 16 durch das Magnetventil 6 tritt eine wohldefinierte Magnetventilsteuermenge an Kraftstoff durch diese Öffnung 16 der sich axial erstreckenden Hülse 2 in den durch die Ventilschließfeder 7 oberhalb des Kugelsitzes 15 ausgefüllten Freiraum. Die Magnetventilsteuermenge gelangt durch die Bohrung 18 über den drucklosen Ablauf, ausgeführt als separate Bohrung im Injektorkörper 1 wieder zurück in den Vorratstank 24; die Magnetventilsteuermenge stellt daher in diesem Sinne keinen Verlust dar, da sie wieder in den die Kraftstofförderung übernehmenden Teil des Einspritzsystems eintreten kann.

Zum Verschließen der Düse 5 im Bereich des Düsennadelsitzes 9 dient eine zwischen Magnetventil 6 und Kugelsitz 15 aufgenommene Feder 7, die die Kugel gegen die Ablaufdrossel 16 am oberen Ende der im Injektorkörper 1 aufgenommenen Hülse 2 drückt. Am unteren Ende des Injektorkörpers 1 ist der Düsennadelsteuerraum 12 ausgebildet, der in Figur 2 in vergrößertem Maßstab wiedergegeben ist.

Der Düsennadelsteuerraum 12 wird einerseits durch die steuerraumseitige Stirnfläche der Hülse 2 begrenzt, andererseits durch das der Düsenöffnung abgewandte Ende der Düsennadel 8. In den Düsennadelsteuerraum 12 mündet der Abzweig 13 von der Hochdruckleitung 20.2, die den Injektorkörper 1 ausgehend von der Mündung 20.1 durchzieht. Die Hochdruckbohrung 20.2 erstreckt sich auf die Düse 5 zulaufend durch den Injektorkörper 1, der beispielsweise durch einen Zentrierstift 25 zur Düse 5 ausgerichtet werden kann. Verglichen mit dem Düsennadeldurchmesser 9 (vergleiche Figur 1) ist der Düsennadeldurchmesser 14 am Ende der Düsennadel 8 vergrößert ausgeführt.

Die Funktionsweise des in den Figuren 1 und 2 näher beschriebenen Injektors gemäß der vorliegenden Erfindung stellt sich nun wie folgt dar:

Solange das 2/2-Wege-Ventil - vorzugsweise ausgebildet als ein schnell schaltendes Magnetventil- nicht bestromt ist und der Systemdruck, d.h. der Hochdruck des Hochdrucksammelraums 22 nicht am Injektorkörper 1 ansteht, drückt die Schließfeder 7 oberhalb des Kugelsitzes 15 die im Injektorkörper 1 bewegbar gelagerte Hülse 2 in Richtung auf den Düsennadelsitz 9. Dadurch wird die Düsennadel 8 auf den Düsennadelsitz 9 gedrückt, so daß deren Öffnung zum Brennraum verschlossen bleibt und es nicht zum ungewollten Austritt von Kraftstoff, d.h. zum "Nachdieseln" kommen kann.

Wird nach dem Start der Brennkraftmaschine der Injektor mit dem am Hochdrucksammelraum 22 anstehenden Hochdruck von mehr als 1600 bar beaufschlagt, tritt der Kraftstoff über die Zulaufmündung 20.1 in die Zulaufbohrung 20.2 des Injektorkörpers 1 ein. Der Kraftstoff steht dann einerseits am Düsennadelsitz 9 an, andererseits über eine als Zulaufdrossel 13 wirkende Öffnung auch am Düsennadelsteuerraum 12. Da der in den Düsennadelsteuerraum 12 hineinragende Durchmesser 14 des Endabschnitts der Düsennadel 8 größer bemessen ist als der Durchmesser der Düsennadel 8 am Düsennadelsitz 9, ist die im Düsennadelsteuerraum 12 erzeugte Schließkraft größer als die am Düsennadelsitz 9 erzeugte der Schließkraft entgegenwirkende hydraulische Kraft -die Öffnung der Düse 5 in die Brennkammer bleibt geschlossen.

Durch die Ansteuerung des Magnetventils 6 via Steuereinheit 19 gibt der Kugelsitz 15 die als Ablaufdrossel 16 wirkende Öffnung an der Oberseite der in den Injektorkörper 1 eingelassenen Hülse 2 frei. Die Öffnung 16 ist größer dimensioniert als der Abzweig 13 von der Hochdruckbohrung 20.2, wobei der Abzweig 13 in den Düsennadelsteuerraum 12 mündet und als Drossel wirkt. Dadurch sinkt der Druck im Düsennadelsteuerraum 12 und die Düsennadel 8 bewegt sich mit ihrem Endabschnitt auf die Stirnseite 10 der Hülse 2 hinzu. Dadurch gibt die Düsennadel 8 den Düsennadelsitz 9 frei - die Einspritzung in die Brennkammer der Brennkraftmaschine beginnt. Das Einspritzende wird dadurch herbeigeführt, daß über die Steuereinheit 19 die Bestromung des Magnetventils 6 aufgehoben wird. Der Kugelsitz 15 verschließt die Ablaufdrossel 16, die Magnetventilsteuermenge wird über den drucklosen Ablauf 18 via den die Schließfeder 7 aufnehmenden Freiraum in den Vorratstank 24 zurückgefördert.

Da die Bohrung 17 in der Hülse 2, die sich durch den Injektorkörper 1 erstreckt, in einem Durchmesser <1,5 mm ausgeführt ist, wird die hohe Strömungsgeschwindigkeit in der Bohrung 17 in eine hohe Druckwelle umgewandelt, die als Druckerhöhung in den Düsennadelsteuerraum 12 wirkt. Der dort schlagartig eintretende höhere Druck wirkt auf den Endabschnitt der Düsennadel 8 ein, genauer gesagt auf dessen Stirnfläche 14 und bewegt diese in Richtung auf den Düsennadelsitz 9 zu. Der durch den "hammer pipe effect" in dem Düsennadelsteuerraum 12 schlagartig erhöhte Druck ist größer als der am Düsennadelsitz 9 ohnehin anstehende kontinuierliche Hochdruck der Hochdrucksammelleitung 20.1, i.e. als der Druck im common rail. Dadurch stellt sich im Injektorkörper 1 das Schließen der Düsenöffnung in den Brennraum ein.

Mit dieser Lösung lassen sich Leckageverluste auf die Magnetventilsteuermenge reduzieren, da an der brennraumseitigen Öffnung der Düse 5 eine wirksame Abdichtung der Düse 5 gewährleistet ist. Die Magnetventilsteuermenge läuft in den Vorratstank 24 zurück und ist nicht unwiederbringlich verloren, sondern kann erneut als Einspritzmenge komprimiert werden. Der Wirkungsgrad des erfindungsgemäßen Injektors läßt sich somit erheblich verbessern, wobei dies mit der minimal erforderlichen Anzahl von Bauteilen erfolgen kann.

## Patentansprüche

1. Injektor zum Einspritzen eines unter hohem Druck stehendem Fluides mittels einer Düse (5), wobei der Injektorkörper (1) eine Hochdruckzulaufleitung (20) sowie einen drucklosen Ablauf (18) umfaßt, mit einem gemeinsamen Hochdrucksammelraum (22) verbindbar ist und zur Ansteuerung der Düse (5) ein Magnetventil (6) vorgesehen ist, **dadurch gekennzeichnet, daß** im Injektorkörper (1) eine Hülse (2) bewegbar aufgenommen ist, deren eine Stirnseite eine Öffnung (16) aufweist, die mittels eines Ventilglieds (15), auf das das Magnetventil (6) einwirkt, freigegeben oder verschlossen werden kann und deren andere Stirnseite (10) einen Steuerraum (12) begrenzt, in welchen ein Abzweig (13) des Hochdruckzulaufs (20.2) mündet.

2. Injektor gemäß Anspruch 1, **dadurch gekennzeichnet, dass** die am magnetseitigen Ende der Hülse (2) angeordnete Öffnung (16) als Drossel dient.

3. Injektor gemäß Anspruch 1, **dadurch gekennzeichnet, daß** der am steuerraumseitigen Ende der Hülse (2) mündende Abzweig (13) des Hochdruckzulaufs (20.2) in den Steuerraum (12) als Drossel ausgebildet ist.

4. Injektor gemäß der Ansprüche 2 und 3, **dadurch gekennzeichnet, daß** der Durchmesser der Öffnung (16) der Hülse (2) den Durchmesser des Abzweigs (13) vom Hochdruckzulauf (20.2) in den Steuerraum (12) übersteigt.

5. Injektor gemäß Anspruch 1, **dadurch gekennzeichnet, daß** das am magnetseitigen Ende der Hülse (2) vorgesehene Ventil (15) von einer Schließfeder (7) beaufschlagt ist.

6. Injektor gemäß Anspruch 1, **dadurch gekennzeichnet, daß** das zwischen Injektorkörper (1) und Hülse (2) auftretende Spiel zwischen einem Anschlag (11) am Injektorkörper (1) und der steuerraumseitigen Stirnseite (10) der Hülse (2) weniger als 0,01 mm beträgt.

7. Injektor gemäß Anspruch 1, **dadurch gekennzeichnet, daß** bei Druckbeaufschlagung des Steuerraums (12) über den Abzweig (13) die Düsennadel (8) an ihren Sitz (9) gedrückt wird.

8. Injektor gemäß Anspruch 1, **dadurch gekennzeichnet, daß** die Düsennadel (8) an ihrem stirnseitigen Ende einen Nadeldurchmesser (14) aufweist, der größer ist als der Düsennadeldurchmesser am Düsennadelsitz (9).

9. Injektor gemäß Anspruch 1, **dadurch gekennzeichnet, daß** die Hülse (2) sich durch den Injektorkörper (1) erstreckt.

10. Injektor gemäß Anspruch 1, **dadurch gekennzeichnet, daß** die Düse (5) mittels eines Zentrierstiftes (25) relativ zum Injektorkörper (1) positioniert ist.

## Claims

1. Injector for the injection of a fluid which is under high pressure by means of a nozzle (5), the injector body (1) comprising a high-pressure inflow line (20) and a pressure-less outflow (18) and being connectable to a common high-pressure collecting space (22), and a solenoid valve (6) being provided for activating the nozzle (5), **characterized in that** the injector body (1) receives moveably a sleeve (2), one end face of which has an orifice (16) which can be opened or closed by means of a valve member (15), on which the solenoid valve (6) acts, and the other end face (10) of which delimits a control space (12), into which a branch (13) of the high-pressure inflow (20.2) issues.

2. Injector according to Claim 1, **characterized in that** the orifice (16) arranged at the solenoid-side end of the sleeve (2) serves as a throttle.

3. Injector according to Claim 1, **characterized in that** the branch (13) of the high-pressure inflow (20.2) into the control space (12), the said branch issuing at the control-space-side end of the sleeve (2), is designed as a throttle.

4. Injector according to Claims 2 and 3, **characterized in that** the diameter of the orifice (16) of the sleeve (2) exceeds the diameter of the branch (13) from the high-pressure inflow (20.2) into the control space (12).

5. Injector according to Claim 1, **characterized in that** the valve (15) provided at the solenoid-side end of the sleeve (2) is acted upon by a closing spring (7).

6. Injector according to Claim 1, **characterized in that** the play, occurring between the injector body (1) and sleeve (2), between a stop (11) on the injector body (1) and the control-space-side end face (10) of the sleeve (2) amounts to less than 0.01 mm.

7. Injector according to Claim 1, **characterized in that**, when pressure acts upon the control space (12) via the branch (13), the nozzle needle (8) is pressed onto its seat (9).

8. Injector according to Claim 1, **characterized in that** the nozzle needle (8) has, on its end face, a needle diameter (14) which is larger than the nozzle-needle diameter at the nozzle-needle seat (9).

9. Injector according to Claim 1, **characterized in that** the sleeve (2) extends through the injector body (1).

10. Injector according to Claim 1, **characterized in that** the nozzle (5) is positioned relative to the injector body (1) by means of a centring pin (25).

## Revendications

1. Injecteur pour injecter un liquide à haute pression à l'aide d'une buse (5), le corps (1) de l'injecteur ayant une conduite d'alimentation à haute pression (20) ainsi qu'une sortie sans pression (18), et pouvant être relié à une chambre collectrice à haute pression (22), commune et une électrovanne (6) commandant la buse (5),
**caractérisé en ce qu'**
un manchon (2) est mobile dans le corps (1) de l'injecteur, la face frontale du manchon ayant une ouverture (16) qui coopère avec un organe de soupape (15) agissant sur l'électrovanne (6) pour être ouverte ou fermée et dont l'autre face frontale (10) délimite une chambre de commande (12) dans laquelle débouche une branche (13) de l'alimentation à haute pression (20.2).

2. Injecteur selon la revendication 1,
**caractérisé en ce que**
l'ouverture (16) prévue à l'extrémité du manchon (2) du côté de l'électroaimant sert d'organe d'étranglement.

3. Injecteur selon la revendication 1,
**caractérisé en ce que**
la branche (13) de l'alimentation à haute pression (20.2) débouchant à l'extrémité du manchon (2) du côté de la chambre de commande est réalisée dans la chambre de commande (12) comme organe d'étranglement.

4. Injecteur selon les revendications 2 et 3,
**caractérisé en ce que**
le diamètre de l'ouverture (16) du manchon (2) dépasse le diamètre de la branche (13) de la conduite d'alimentation à haute pression (20.2) dans la chambre de commande (12).

5. Injecteur selon la revendication 1,
**caractérisé en ce que**
la soupape (15) prévue à l'extrémité du manchon (2) du côté de l'électroaimant est sollicitée par un ressort de fermeture (7).

6. Injecteur selon la revendication 1,
**caractérisé en ce que**
le jeu entre le corps d'injecteur (1) et le manchon (2) entre une butée (11) du corps d'injecteur (1) et la face frontale (10) du manchon (2) du côté de la chambre de commande est inférieur à 0,01 mm.

7. Injecteur selon la revendication 1,
**caractérisé en ce que**
l'aiguille d'injecteur (8) est poussée contre son siège (9) lorsque la chambre de commande (12) est mise en pression par la branche (13).

8. Injecteur selon la revendication 1,
**caractérisé en ce que**
l'aiguille d'injecteur (8) présente à son extrémité frontale un diamètre (14) supérieur au diamètre de l'aiguille au niveau du siège de buse (9).

9. Injecteur selon la revendication 1,
**caractérisé en ce que**
le manchon (2) traverse le corps d'injecteur (1).

10. Injecteur selon la revendication 1,
**caractérisé en ce que**
la buse (5) est positionnée par rapport au corps d'injecteur (1) par l'intermédiaire d'une broche de centrage (25).
